# EUROPÄISCHE PATENTSCHRIFT

(11) **EP 1 167 226 B1**
(45) Veröffentlichungstag und Bekanntmachung des Hinweises auf die Patenterteilung: **04.05.2005**
(21) Anmeldenummer: 01115228.7
(22) Anmeldetag: 22.06.2001
(51) Int. Cl.: B65D 75/32

(54) **Verpackung für Fleisch- und Wurstwaren**
Package for meat products and sausages
Emballage pour viandes et saucisses

(30) Priorität: 23.06.2000 DE 20010718 U
(43) Veröffentlichungstag der Anmeldung: 02.01.2002
(73) Patentinhaber: Daeges, Annemarie, 66709 Rappweiler (DE); Rinderspacher, Gisela, 66740 Saarlouis (DE)
(72) Erfinder: Rinderspacher, Jakob I., 66740 Saarlouis (DE); Daeges, Werner, 66709 Rappweiler (DE)
(74) Vertreter: Wieske, Thilo

(56) Entgegenhaltungen:
- EP-A- 0 240 571
- DE-U- 7 813 905
- DE-U- 20 010 718
- US-A- 3 792 181
- US-A- 4 528 234
- US-A- 5 846 582

## Beschreibung

Die Erfindung betrifft eine Verpackung für Fleisch- und Wurstwaren.

Aus der US-PS 3,792,181 ist eine Verpackung für Fleisch- oder Wurstwaren bekannt. Diese Verpackung besteht aus einer Unterschale und einem Deckel. Die Unterschale und der Deckel sind dabei aus derselben Folie gebildet. Die Unterschale wird dabei so geformt, dass die Fleisch- oder Wurstwaren in dieser Unterschale einliegen. Die Folie kann so ausgestaltet werden, dass diese eine insbesondere für Sauerstoff undurchlässige Schicht aufweist (Barriereschicht). Weiterhin können die Folien auf den Innenseiten so beschichtet sein, dass die Folien miteinander versiegelbar sind. Die Folie ist bei dieser Verpackung nicht durchsichtig gestaltet. Die Verpackung besteht also aus zwei Teilen, wobei jedes der Teile eine Barriereschicht aufweist, wobei ein erster Teil der Verpackung aus einer Folie besteht, die eine verformbare Barriereschicht aufweist, wobei dieser Teil der Verpackung so formbar ist, dass dieser an den zu verpackenden Fleisch- und Wurstwaren derart anliegt, dass diese Fleisch- und Wurstwaren zumindest weitgehend in diesem ersten Teil der Verpackung einliegen, und wobei ein weiterer Teil der Verpackung mit diesem ersten Teil der Verpackung so zusammenfügbar ist, dass dieser zweite Teil der Verpackung den ersten Teil der Verpackung abschließt. Auch der zweite Teil der Verpackung wird beim Verschließen der Verpackung geknickt, um eine solche Form anzunehmen, dass die Verpackung definiert verschlossen wird. Es entsteht insbesondere ein Deckel, der mit einer Klemmpassung in die Unterschale eingedrückt wird.

Weiterhin ist aus der EP 0 240 571 A1 eine Folie zur Verpackung von Lebensmitteln bekannt, die durchsichtig ist und beispielsweise auch eine SiOₓ-Schicht aufweisen kann. Die Verpackung der Lebensmittel ist hier vollständig und einheitlich durch die Folie gebildet, die die SiOₓ-Schicht aufweist. Insbesondere ist auch zu sehen, dass diese Folie umgefaltet wird.

Den Anmelderinnen ist weiterhin eine Verpackungsart bekannt, bei der Wurstwaren in einer Verpackung angeboten werden, die aus einer Folie besteht, die eine Aluminium-Schicht aufweist. Diese Aluminium-Schicht dient als Barriereschicht gegen Keime. Die Aluminium-Schicht ist sowohl zur Innenseite wie auch zur Außenseite der Verpackung mit einer Schutzschicht versehen. Die Innenseite der Verpackung ist während des Verpackungsvorganges sterilisierbar.

Nach dem Einlegen der Wurstwaren (beispielsweise Fleischwurst oder Wienerwürstchen) in die Verpackung wird die Verpackung evakuiert und anschließend sterilisiert. Durch dieses Erzeugen des Vakuums und die Sterilisierung ergibt sich vorteilhaft in Verbindung mit der Aluminiumschicht, die als Barriereschicht gegen das Durchdringen von Keimen dient, dass die derart verpackten Wurstwaren eine Haltbarkeit von zwei Jahren aufweisen, ohne dass die Wurstwaren während dieser Zeit gekühlt werden müssten. Vorteilhaft kann sich die Verpackung der Form der Wurstwaren anpassen, so dass diese also evakuiert verpackt werden können. Diese Evakuierung ermöglicht eine schonende Sterilisierung der Verpackung, was sich positiv auf die Produktqualität auswirkt.

Diese Art der Verpackung hat den Vorteil, dass keine zusätzliche Flüssigkeit zum Wärmetransport während des Sterilisierungsvorgangs benötigt wird, wie es bei der Sterilisierung von Wurstwaren in Dosen und Gläsern notwendig ist. Mit der Zeit kommt es durch einen osmotischen Ausgleich zu einer geschmacklichen Beeinflussung der verpackten Wurstwaren durch die verwendete Aufgusslake. Weiterhin ergibt sich bei dieser Art der Sterilisierung ein verhältnismäßig großes Transportgewicht der Gesamtpackung gegenüber dem Abtropfgewicht des Packungsinhalts.

Der vorliegenden Erfindung liegt die Aufgabe zugrunde, eine Verpackung für Fleisch- und Wurstwaren vorzuschlagen, die die erwähnten Vorteile der evakuierbaren Verpackung mit der damit verbundenen langen Haltbarkeit für Wurstwaren beibehält und die gleichzeitig das verpackte Produkt sichtbar werden lässt.

Diese Transparenz der Verpackung hat im Verkauf Vorteile, weil potenzielle Kunden sich eher von dem Produkt angesprochen fühlen, wenn sie die Ware unmittelbar sehen können.

Diese Aufgabe wird erfindungsgemäß nach Anspruch 1 gelöst, wonach der zweite Teil der Verpackung durch eine durchsichtige Folie gebildet wird, die eine SiOₓ-Schicht aufweist.

Die verformbare Barriereschicht des ersten Teils der Verpackung kann beispielsweise eine Aluminiumschicht sein. Wie nachfolgend beschrieben kann diese einem Tiefziehprozess unterzogen werden, um diesen Teil der Verpackung der Form der Fleisch- bzw. Wurstwaren anzupassen. Die Verformbarkeit der Barriereschicht bedeutet, dass diese Barriereschicht bei der Verformung nicht zerstört werden darf, insbesondere nicht reißen oder brechen darf.

Der Verpackungsvorgang kann dann derart vonstatten gehen, dass der erste Teil der Verpackung einem Tiefziehvorgang unterzogen wird, um die Form dieses ersten Teils der Verpackung an die Form der zu verpackenden Fleisch- oder Wurstwaren anzupassen. Hierbei erweist es sich als vorteilhaft, den ersten Teil der Verpackung vor dem Evakuieren tief zu ziehen, um diesen bereits vor dem Evakuieren der Form der zu verpackenden Fleisch- bzw. Wurstwaren anzupassen. Dadurch kann vorteilhaft vermieden werden, dass sich die Verpackung beim Evakuieren mehr oder weniger unkontrolliert verformt. Dies ist besonders vorteilhaft bei der Verwendung des weiteren Teils der Verpackung, der aus der durchsichtigen Folie mit der SiOₓ-Schicht besteht, die nicht zu stark verformt werden sollte, um ein Brechen der SiOₓ-Schicht und damit eine Aufhebung der Barrierewirkung dieser Schicht zu vermeiden. Durch das vorherige Tiefziehen des ersten Teils der Verpackung kann diese Verformung also vorteilhaft vermieden werden. Nach dem Tiefziehen des ersten Teils der Verpackung werden also die Fleisch- bzw. Wurstwaren in diesen ersten Teil der Verpackung eingelegt. Die Fleisch- bzw. Wurstwaren liegen also vorteilhaft zumindest nahezu vollständig in diesem ersten Teil der Verpackung ein. Anschließend wird die Verpackung evakuiert und dabei entlang des gemeinsamen Randes des ersten Teils der Verpackung sowie des zweiten Teils der Verpackung zusammengefügt, indem die beiden Teile an dem gemeinsamen Rand miteinander verschmolzen werden. Daran anschließend wird die Verpackung insgesamt sterilisiert.

Dabei erweist es sich als vorteilhaft, dass die SiOₓ-Schicht eine hinreichende Barrierewirkung hat, um das Durchdringen von Keimen zu verhindern. Vorteilhaft wird also eine hinreichend gute Lagerbarkeit der verpackten Fleisch- und Wurstwaren ohne die Notwendigkeit einer Kühlung erreicht. Diese Lagerbarkeit beträgt zumindest 18 Monate. Durch die Durchsichtigkeit der Folie, die den weiteren Teil der Verpackung bildet, ist das Produkt trotzdem sichtbar.

Die SiOₓ-Schicht ist vorteilhaft sowohl auf der Seite, die die Verpackungsinnenseite bildet, mit zumindest einer durchsichtigen Schutzschicht beschichtet als auch auf der Seite, die Verpackungsaußenseite bildet, mit zumindest einer durchsichtigen Schutzschicht beschichtet. Dadurch bleibt diese Folie insgesamt durchsichtig. Durch die Schutzschichten wird vorteilhaft eine Beschädigung der SiOₓ-Schicht vermieden. Vorteilhaft bleibt dadurch deren Barrierewirkung erhalten.

Die SiOₓ-Schicht weist vorteilhaft eine Mindestdicke von 10 µm auf. Dies hat sich als hinreichend erwiesen für die erforderliche Barrierewirkung. Gleichzeitig kann damit berücksichtigt werden, dass die SiOₓ-Schicht zumindest in gewissen Grenzen biegeelastisch sein sollte, ohne zu brechen, um damit wiederum die Barrierewirkung auch bei üblichen Handhabungen der Verpackung zu gewährleisten.

Die SiOₓ-Schicht ist vorteilhaft auf einer Trägerfolie aufgebracht. Dadurch wird die Herstellung der Folie erleichtert.

Diese Trägerfolie kann zugleich eine der Schutzschichten der SiOₓ-Schicht bilden. Vorteilhaft kann dadurch das Aufbringen einer zusätzlichen Schicht vermieden werden.

Bei der Ausgestaltung nach Anspruch 2 bestehen die Verpackungsinnenseiten des ersten Teils und des weiteren Teils der Verpackung aus dem gleichen Material, wobei dieses Material durch Hitzeeinwirkung zusammenschmelzbar ist.

Durch die Verwendung des gleichen Materials lässt sich ein besonders gutes Zusammenfügen an dem gemeinsamen Rand des ersten und des zweiten Teils erreichen.

Ein Ausführungsbeispiel der Erfindung ist in der Zeichnung dargestellt. Die Figur zeigt eine Darstellung einer Verpackung 1 in Seitenansicht im Schnitt. Diese Verpackung 1 besteht aus einem ersten Teil 3 sowie einem weiteren Teil 2. Jeder dieser Teile 2 und 3 weist eine Barriereschicht 4 und 5 auf, die jeweils die mittlere der drei dargestellten Schichten der Teile 2 und 3 ist.

Die Barriereschicht 4 des ersten Teils 3 ist eine Aluminiumschicht 4. Diese Aluminiumschicht 4 ist zur Verpackungsaußenseite mit einer Schutzschicht 6 versehen sowie zur Verpackungsinnenseite mit einer Schutzschicht 7. Die Schutzschicht 6 kann beispielsweise durch eine Polyesterfolie gebildet werden, die beispielsweise etwa 10 µm dick sein kann. Die Schutzschicht 7 kann beispielsweise durch eine Polypropylenfolie gebildet werden, die beispielsweise etwa 100 µm dick sein kann. Die Aluminiumschicht 4 kann wiederum auf einer Trägerfolie aufgebracht sein. Diese einzelnen Schichten sind vorteilhaft mittels eines Kaschierklebers verklebt. Die Verklebung wie auch die Schichten selbst sollen wegen des Sterilisierungsvorganges zumindest eine Temperaturbeständigkeit von etwa 100 Grad Celsius bis 130 Grad Celsius für eine Zeitdauer von etwa 60 Minuten aushalten, ohne dass sich die Schichten voneinander lösen oder in sich auflösen.

Der weitere Teil der Verpackung 2 weist eine SiOₓ-Schicht 5 als Barriereschicht 5 auf. Diese SiOₓ-Schicht 5 hat vorteilhaft eine hinreichende Barrierewirkung gegen Keime. Diese SiOₓ-Schicht 5 kann wiederum auf einer Trägerfolie aufgebracht sein, die aus einer Polyesterfolie besteht. Diese SiOₓ-Schicht 5 ist wiederum jeweils mit einer Schutzschicht 8 und 9 zur Verpackungsinnenseite hin sowie zur Verpackungsaußenseite hin abgedeckt.

Die Schutzschicht 8 zur Verpackungsinnenseite hin kann beispielsweise wiederum eine Polypropylenschicht sein, die wiederum etwa 100 µm dick sein kann. Die Schutzschicht 9 kann wiederum eine Polyesterschicht sein, die etwa 10 µm dick sein kann.

Vorteilhaft kann dadurch der weitere Teil 2 der Verpackung 1 durchsichtig ausgebildet werden.

Es erweist sich als besonders vorteilhaft beim Zusammenfügen der beiden Teile 2 und 3 der Verpackung 1, wenn die Schichten 7 und 8 aus dem gleichen Material bestehen, weil sich dieses dann einfach im Randbereich durch Hitzeeinwirkung zusammen schmelzen lässt, um dadurch die Verpackung 1 zu verschließen.

Der Verpackungsvorgang geht dann derart vonstatten, dass der erste Teil 3 der Verpackung 1 einem Tiefziehvorgang unterzogen wird, um die Form dieses ersten Teils 3 der Verpackung 1 an die Form der zu verpackenden Fleisch- oder Wurstwaren 10 anzupassen. Hierbei erweist es sich als vorteilhaft, den ersten Teil 3 der Verpackung 1 vor dem Evakuieren tiefzuziehen, um diesen bereits vor dem Evakuieren der Form der zu verpackenden Fleisch- bzw. Wurstwaren 10 anzupassen. Dadurch kann vorteilhaft vermieden werden, dass sich die Verpackung 1 beim Evakuieren mehr oder weniger unkontrolliert verformt. Dies ist besonders vorteilhaft bei der Verwendung des weiteren Teils 2 der Verpackung 1, der aus der Folie mit der SiOₓ-Schicht 5 besteht, die nicht zu stark verformt werden sollte, um ein Brechen der SiOₓ-Schicht 5 und damit eine Aufhebung der Barrierewirkung dieser Schicht 5 zu vermeiden. Durch das vorherige Tiefziehen des ersten Teils 3 der Verpackung 1 kann diese Verformung des weiteren Teils 2 der Verpackung 1 also vorteilhaft vermieden werden.

Es ist zu sehen, dass der erste Teil 3 der Verpackung 1 so tiefgezogen wird, dass dessen Oberseite im Randbereich zumindest nahezu in etwa mit den zu verpackenden Fleisch- bzw. Wurstwaren 10 abschließt. Dies bedeutet, dass diese Fleisch- bzw. Wurstwaren 10 weitgehend in diesem Teil 3 der Verpackung 1 einliegen. Dadurch muss der weitere Teil 2 der Verpackung 1 nur geringfügig verformt werden, um diesen der Form der oberen Seite der Fleisch- bzw. Wurstwaren anzupassen. Indem dieser weitere Teil 2 der Verpackung 1 lediglich geringfügig verformt werden muss, kann vorteilhaft ein Brechen bzw. Reißen der SiOₓ-Schicht 5 vermieden werden. Die Aluminium-Schicht 4 ist für den Tiefziehprozess hinreichend verformbar, ohne zu brechen oder zu reißen.

Die Verpackung 1 wird evakuiert und im gemeinsamen Randbereich der beiden Teile 2 und 3 der Verpackung 1 durch Hitzeeinwirkung durch Zusammenschmelzen dieser beiden Teile 2 und 3 verschlossen. Die Temperatur bei dieser Versiegelung im Randbereich kann etwa 190 Grad Celsius bis 250 Grad Celsius betragen. Anschließend wird die Verpackung 1 mitsamt deren Inhalt sterilisiert.

Die zur Verpackung verwendeten Folien können als Rollenware vorrätig gehalten werden und innerhalb der Verpackungsmaschine geformt und gesiegelt werden.

## Patentansprüche

1. Verpackung für Fleisch- oder Wurstwaren, wobei die Verpackung (1) aus zwei Teilen (2, 3) besteht, wobei jedes der Teile (2, 3) eine Barriereschicht (4, 5) aufweist, wobei ein erster Teil (3) der Verpackung (1) aus einer Folie besteht, die eine verformbare ein durchsichtige Barriereschicht (4) aufweist, wobei dieser Teil (3) der Verpackung (1) durch Tiefziehen so formbar ist, dass dieser an den zu verpackenden Fleisch- und Wurstwaren (10) derart anliegt, dass diese Fleisch- und Wurstwaren (10) zumindest weitgehend in diesem ersten Teil (3) der Verpackung (1) einliegen, und wobei ein weiterer Teil (2) der Verpackung (1) mit diesem ersten Teil (3) der Verpackung so zusammenfügbar ist, dass dieser zweite Teil (2) der Verpackung (1) den ersten Teil (3) der Verpackung (1) nach Evakuierung abschließt,
**dadurch gekennzeichnet, dass** der zweite Teil (2) der Verpackung (1) durch eine durchsichtige Folie (2) gebildet wird, die eine SiOₓ-Schicht (5) als Barriereschicht aufweist.

2. Verpackung nach Anspruch 1,
**dadurch gekennzeichnet, dass** die Verpackungsinnenseiten (7, 8) des ersten Teils (3) und des weiteren Teils (2) der Verpackung (1) aus dem gleichen Material bestehen, wobei dieses Material durch Hitzeeinwirkung zusammenschmelzbar ist.

## Claims

1. A package for meat products, cold meats and sausages, said package (1) consisting of two parts (2,3) each of which said parts (2,3) incorporates a barrier layer (4,5), a first part (3) of said package (1) consisting of a film having a mouldable opaque barrier layer (4), said part (3) of the packaging (1) being thermoformable by deep drawing such that the configuration of said part (3) corresponds to the profile of the meat products, cold meats and sausages (10) to be packaged in such a manner that, for the most part at least, said meat products, cold meats and sausages (10) are contained in said first part (3) of the package (1), and a second part (2) of the package (1) being joinable with said first part (3) of the package such that said second part (2) of the package (1) seals off said first part (3) of the package (1) following evacuation thereof,
**characterized in that** the second part (2) of the package (1) is formed by a transparent film (2) which has a SiOₓ coating (5) as barrier layer.

2. The package of claim 1,
**characterised in that** the inwardly facing package sides (7,8) of the first part (3) and the second part (2) respectively of the package (1) are made of the same material, said material being heat-sealable.

## Revendications

1. Emballage pour produits de boucherie ou de charcuterie dans lequel l'emballage (1) est constitué de deux parties (2, 3), chacune des parties étant munie d'une couche de barrière (4, 5), une première partie (3) de l'emballage (1) étant constituée d'un film muni d'une couche de barrière (5) transparente et pouvant être mise en forme, cette partie (3) de l'emballage (1) pouvant être mise en forme par emboutissage de telle sorte qu'elle soit contiguë aux produits de boucherie ou de charcuterie (10) à emballer de telle manière que les produits de boucherie ou de charcuterie (10) sont placés à l'intérieur de cette première partie (3) tout du moins presque entièrement, une seconde partie (2) de l'emballage (1 ) pouvant être assemblée à cette première partie (3) de l'emballage de telle sorte que cette seconde partie (2) de l'emballage (1) ferme la première partie (3) de l'emballage (1) après mise sous vide, **caractérisé en ce que** la seconde partie (2) de l'emballage (1) est formée par un film transparent muni d'une couche de SiOₓ (5) en guise de couche de barrière.

2. Emballage selon la revendication 1, **caractérisé en ce que** les faces intérieures (7, 8) de l'emballage de la première partie (3) et la partie supplémentaire (2) de l'emballage (1) sont constituées du même matériau, ce matériau pouvant être soudé sur lui-même sous l'effet de la chaleur.
